# EUROPÄISCHE PATENTSCHRIFT

(11) **EP 0 658 318 B1**
(45) Veröffentlichungstag und Bekanntmachung des Hinweises auf die Patenterteilung: **07.04.1999**
(21) Anmeldenummer: 94119092.8
(22) Anmeldetag: 03.12.1994
(51) Int. Cl.: A24C 5/35

(54) **Förderanlage zum Überführen stabförmiger Artikel der tabakverarbeitenden Industrie von einer Erzeugermaschine zu einer Weiterverarbeitungseinrichtung**
Conveyor device for transferring rod elements in the tobacco industry from a making machine to a further work station
Dispositif de transport pour transférer des articles en forme de tige de l'industrie du tabac d'une machine de fabrication vers une machine de traitement ultérieur

(30) Priorität: 17.12.1993 DE 4343134
(43) Veröffentlichungstag der Anmeldung: 21.06.1995
(73) Patentinhaber: Hauni Maschinenbau Aktiengesellschaft, 21033 Hamburg (DE)
(72) Erfinder: Meinke, Karsten, Dipl.-Ing., D-22179 Hamburg (DE); Rinke, Andreas, Dipl.-Ing., D-23843 Bad Oldesloe (DE)

(56) Entgegenhaltungen:
- FR-A- 2 414 459
- GB-A- 2 097 352
- GB-A- 2 157 252
- GB-A- 2 188 605

## Beschreibung

Die Erfindung betrifft eine Förderanlage zum Überführen stabförmiger Artikel der tabakverarbeitenden Industrie von einer Erzeugermaschine zu wenigstens einer Weiterverarbeitungseinrichung, mit einer die Artikel queraxial in Stapelformation im wesentlichen horizontal zuführenden Förderbahn und wenigstens einer mit der Förderbahn eine T-Verzweigung bildenden, die Artikel im wesentlichen vertikal abwärtsführenden, als Fallschacht ausgebildeten Förderbahn, welche gegenüber der zuführenden Förderbahn im Bereich der T-Verzweigung durch ein den Artikelstrom zwischen gegenüberliegenden Begrenzungswänden des Fallschachtes im wesentlichen in Zuführrichtung des Artikelmassenstroms queraxial durchdringendes Trennmittel absperrbar ist.

Fördereinrichtungen der eingangs bezeichneten Art für Zigaretten, Filterzigaretten oder Filterstäbe haben sich bei der Massenstromversorgung von entlang einer Zuförderbahn aufeinanderfolgend abgezweigten Beschickungseinrichtungen (Magazinschächten) von Verarbeitungs- oder Transportorganen, wie Packmaschinen oder Schragenfülleinrichtungen bewährt.
Beim Betrieb derartiger Fördereinrichtungen ergeben sich immer dann kritische Problemzonen, wenn einzelne Verarbeitungsorgane ausfallen oder aus anderen Gründen abgeschaltet werden müssen, so daß die im Hauptstrom zur Versorgung der übrigen Verbraucher permanent zugeförderten Artikel und die im Nebenstrom stagnierenden Artikel qualitätsmindernd aufeinander einwirken.

Durch die GB-A 2 157 252 ist ein Absperrorgan der gattungsgemäßen Art in Form eines Absperrschiebers bekanntgeworden, dessen Absperrbewegung bzw. die dadurch bewirkte Artikelverdrängung sich in den durchlaufenden Hauptförderstrom der Artikel einfügen.
Darüber hinaus ist durch die GB-A 2 097 352 ein Absperrorgan in Form eines um eine verschiebbare Rollenführung herumgeführten flexiblen Bandes bekanntgeworden, das in horizontal gestrecktem Zustand in eine Absperrstellung durch den bewegten Artikelstrom vorgeschoben wird.

Der Erfindung liegt die Aufgabe zugrunde, Maßnahmen zu treffen, welche besonders kritische Förderzonen und Beschickungssituationen, die sich insbesondere zwischen einem fließenden Artikelstrom und ruhenden Artikeln eines stagnierenden Nebenstromes ergeben, entschärten und zur einer schonenderen Artikelhandhabung beitragen.

Diese Aufgabe wird erfindungsgemäß dadurch gelöst, daß das Trennmittel mit einer vertikalen Komponente schräg aufwärts zur gegenüberliegenden Schachteinlaßkante hin bewegbar ist, wodurch die Artikel des stagnierenden Massenstromes nach und nach auf sanfte Weise angehoben bzw. nach oben in den Hauptförderstrom abgewiesen werden.
Eine bevorzugte Weiterbildung, welche jegliche Sammelnester, in denen Artikel im Schachtbereich unterhalb des Hauptstromes liegenbleiben könnten, vermeidet, besteht darin, daß das Trennmittel ein am Schachteinlaß der zuführseitigen Begrenzungswand befestigtes Band aufweist, welches um die Vorderkante eines unterhalb des Schachteinlasses aus der Begrenzungswand ausfahrbaren Schwertes herumgeführt ist und an seinem freien Ende durch eine federelastische Zugverbindung gehalten wird. Durch die relativ scharfkantige Umlenkung um die Vorderkante des Schwertes ist ein leichtes Eintauchen des Trennmittels in den Artikelstrom gewährleistet, wobei diese Vorderkante alternativ auch aus einer entsprechend klein bemessenen Umlenkrolle bestehen könnte.
Gemäß einer zusätzlichen Ausgestaltung, wonach an der Schachteinlaßkante der gegenüberliegenden Begrenzungswand eine in Zuführrichtung des Artikelmassenstromes antreibbare Bandrolle angeordnet ist, wird ein Einklemmen von Artikeln an der gegenüberliegenden Begrenzungswand verhindert, indem sich die verdrängende Wirkung des Trennmittels und die abweisende Wirkung der Bandrolle ergänzen.
Eine die verdrängende Wirkung des Trennmittels erleichternde und ausgleichende Weiterbildung besteht darin, daß dem durch das Trennmittel absperrbaren Schachteinlaß ein atmendes Ausgleichvolumen der zuführenden Förderbahn gegenüberliegt.
Dieses Ausgleichvolumen umfaßt gemäß einer zweckmäßigen Ausgestaltung zwei um innere Schwenkachsen auslenkbare Klappen, deren freie Enden über eine auf dem Artikelstrom aufliegende flexible Abdeckung verbunden sind.
Die Absperrbewegung des Trennmittels wird zweckmäßigerweise dadurch realisiert, daß das Schwert an einem mit einer Linearführung ausgestatteten, pneumatisch betätigten Schlitten angeordnet ist.

Der mit der Erfindung erzielte Vorteil besteht darin, daß eine sich in den normalen Förderstrom der Artikel einfügende Bewegung und Wirkung des Absperrorgans eine sanfte und schonende Verdrängung der Artikel gewährleistet.

Die Erfindung wird nachstehend anhand des in den beigefügten Abbildungen dargestellten Ausführungsbeispiels näher erläutert.

Hierbei zeigen:
- Figur 1: einen Ausschnitt aus einer erfindungsgemäßen Förderanlage in der Seitenansicht,
- Figur 2: eine Ansicht der Betätigungsorgane des Trennmittels in Richtung des Pfeils A gemäß Figur 1 und
- Figur 3: einen Teilquerschnitt durch die Betätigungsorgane nach der Linie B-B gemäß Figur 2.

Die in Figur 1 dargestellte Förderanlage ist eingangsseitig an eine nicht dargestellte Erzeugermaschine in Form einer Zigarettenherstellmaschine oder Filteransetzmaschie angeschlossen, von welcher Filterzigaretten 1 queraxial an eine horizontale Hauptförderbahn 2 der Förderanlage übergeben werden, auf der sie als Massenstrom 3 in Stapelformation in einer Hauptzuführrichtung (Pfeil 4) zu entlang der Hauptförderbahn 2 aufeinanderfolgend installierten, nicht dargestellten Weiterverarbeitungseinrichtungen in Form von Packmaschinen überführt werden.
Eine jeweils zu einer Peckmaschine vertikal abwärtsführende Förderbahn 6 von denen nur eine dargestellt ist, bildet zusammen mit der Hauptförderbahn 2 eine T-Verzweigung.
Die Hauptförderbahn 2 ist streckenweise entweder durch starre Wandungsteile oder durch in Pfeilrichtung 4 transportierende Förderbänder 7, 8, 9 begrenzt.
Die abwärtsführende Förderbahn 6 ist als vertikaler Fallschacht ausgebildet, welcher mit einer ersten bzw. - bezogen auf die Zuführrichtung 4 auf der Hauptförderbahn 2 - stromauf mit einer zuführseitigen Begrenzungswand 11 und einer gegenüberliegenden Begrenzungswand 12 versehen. Am Schachteinlaß der gegenüberliegenden Begrenzungswand 12 befindet sich eine Bandrolle 13 des Förderbandes 9. Am Schachteinlaß ist an einem horizontalen Schenkel eines Winkelbleches 16 der Begrenzungswand 11 ein Ende eines flexiblen, flächigen Bandes 17 befestigt, das sich mit seiner Breite (senkrecht zur Zeichenebene) über die Tiefe des Fallschachtes 6 erstreckt. Das Band 17 ist um eine relativ schmale, abgerundete Vorderkante 18 eines Schwertes 19, anschließend um eine am Schwert 19 gelagerte Umlenkrolle 21 herumgeführt und wird an seinem freien Ende durch eine federelastische Zugverbindung 22 gehalten. Band 17 und Schwert 19 bilden ein Trennmittel 20 zum Absperren des Fallschachtes 6 gegenüber der Hauptförderbahn 2.
Das Schwert 19 ist mit einer vertikalen Bewegungskomponente bzw. schräg aufwärts aus der Begrenzungswand 11 heraus in Richtung auf die gegenüberliegende Begrenzungswand, d. h. im wesentlichen gleichgerichtet zur Zuführrichtung 4 des Massenstroms 3 bis in die Nähe der Bandrolle 13 bewegbar. Zu diesem Zweck ist das Schwert gemäß den Figuren 2 und 3 an einem Schlitten 23 angeordnet, welcher mit einer Linearführung 24 versehen ist und durch einen Pneumatikzylinder 26 vor- und zurückbewegbar ist, der an einer Traverse 27 einer Gehäusewand 28 gelenkig befestigt ist und dessen Betätigungsstange 29 über eine Querverbindung 31 am Schlitten 23 angreift.
Dem durch das Trennmittel 20 absperrbaren Schachteinlaß des Fallschachtes 12 gegenüberliegend ist ein mit der Hauptförderbahn 3 verbundenes bzw. zusammenwirkendes, atmendes Ausgleichvolumen 32 vorgesehen, bestehend aus zwei um innere Schwenkachsen 33, 34 auslenkbaren Klappen 36, 37 deren freie Enden über eine auf den Filterzigaretten 1 des Massenstromes 3 aufliegende, als Kettenhemd ausgebildete flexible Abdeckung 38 verbunden sind.

Die Wirkungsweise ist wie folgt:
Im normalen Betriebszustand, bei dem die am Fallschacht 11 angeschlossene Packmaschine Filterzigaretten 1 anfordert und verarbeitet, ist das Trennmittel 20 außer Funktion, d. h. das Schwert 19 gemäß der in Vollinien gezeichneten Stellung hinter die Begrenzungswand 11 zurückgezogen, wobei sich das Band 17 eng an die Begrenzungswand 11 anlegt. Der Massenstrom 3 wird kontinuierlich zum Teil in den Fallschacht 6 abgezweigt und andererseits in Förderrichtung 4 zu nachfolgenden Packmaschinen weitergefördert.
Falls die Packmaschine ausfällt bzw. stillgesetzt wird, kommt es zur Absperrung des Fellschachtes entweder durch ein durch eine Bedienungsperson oder automatisch ausgelöstes Betätigungssignal zum Ausfahren des Trennmittels 20, um in der Grenzzone des Schachteinlasses eine Beschädigung der Zigaretten zu verhindern. Damit fährt das Schwert 19 schräg aufwärts aus der Begrenzungswand 11 heraus über die strichpunktiert angedeuteten Zwischenstellungen hinaus in die strichpunktierte Sperrstellung an der Bandrolle 13. Das sich dabei um die Vorderkante 18 des Schwertes 19 herum bis zur Einspannstelle 14 kontinuierlich längende Band 17 hebt auf diese Weise die im Bereich des Schachteinlasses liegenden Filterzigaretten 1 sanft auf das Niveau der Hauptförderbahn 2 an. Die dabei aus dem Massenstrom 3 auf der Hauptförderbahn 2 verdrängten Filterzigaretten 1 können problemlos ausweichen, indem sie vom gegenüberliegenden Ausgleichvolumen 32 aufgenommen werden, dessen flexible Abdeckung 38 bzw. Klappen 36 und 37 sich entsprechend differenziert den Niveauänderungen im Massenstrom 3 anpassen.
Zusätzlich erzeugt die laufende Bandrolle 13 einen einer Einklemmung entgegenwirkenden, abweisenden Effekt auf die Zigaretten, die durch die vorstoßende Vorderkante 18 des Schwertes 19 verdrängt werden.
Damit wird wirksam verhindert, daß beim Absperren des Fallschachtes 6 Artikel 1 eingeklemmt, gequetscht und dabei verformt und beschädigt werden.

## Patentansprüche

1. Förderanlage zum Überführen stabförmiger Artikel der tabakverarbeitenden Industrie von einer Erzeugermaschine zu wenigstens einer Weiterverarbeitungseinrichtung, mit einer die Artikel queraxial in Stapelformation im wesentlichen horizontal zuführenden Förderbahn (2) und wenigstens einer mit der Förderbahn eine T-Verzweigung bildenden, die Artikel im wesentlichen vertikal abwärtsführenden, als Fallschacht ausgebildeten Förderbahn (6), welche gegenüber der zuführenden Förderbahn im Bereich der T-Verzweigung durch ein den Artikelstrom zwischen gegenüberliegenden Begrenzungswänden (11, 12) des Fallschachtes im wesentlichen in Zuführrichtung (Pfeil 4) des Artikelmassenstroms (3) queraxial durchdringendes Trennmittel (20) absperrbar ist, dadurch gekennzeichnet, daß das Trennmittel (20) mit einer vertikalen Komponente schräg aufwärts zur gegenüberliegenden Schachteinlaßkante hin bewegbar ist.

2. Förderanlage nach Anspruch 1, dadurch gekennzeichnet, daß das Trennmittel (20) ein am Schachteinlaß der zuführseitigen Begrenzungswand (11) befestigtes Band (17) aufweist, welches um die Vorderkante (18) eines unterhalb des Schachteinlasses aus der Begrenzungswand (11) ausfahrbaren Schwertes (19) herumgeführt ist und an seinem freien Ende durch eine federelastische Zugverbindung (22) gehalten wird.

3. Förderanlage nach Anspruch 1 oder 2, dadurch gekennzeichnet, daß an der Schachteinlaßkante der gegenüberliegenden Begrenzungswand (12) eine in Zuführrichtung (Pfeil 4) des Artikelmassenstromes (3) antreibbare Bandrolle (13) angeordnet ist.

4. Förderanlage nach einem der Ansprüche 1 bis 3, dadurch gekennzeichnet, daß dem durch das Trennmittel (20) absperrbaren Schachteinlaß ein atmendes Ausgleichvolumen (32) der zuführenden Förderbahn (2) gegenüberliegt.

5. Förderanlage nach Anspruch 4, dadurch gekennnzeichnet, daß das Ausgleichvolumen (32) zwei um innere Schwenkachsen (33, 34) auslenkbare Klappen (36, 37) umfaßt, deren freie Enden über eine auf dem Artikelstrom (3) aufliegende flexible Abdeckung (38) verbunden sind.

6. Förderanlage nach einem der Ansprüche 2 bis 5, dadurch gekennzeichnet, daß das Schwert (19) an einem mit einer Linearführung (24) ausgestatteten, pneumatisch betätigten Schlitten (23) angeordnet ist.

## Claims

1. A conveyor arrangement for transferring rod-shaped articles of the tobacco-processing industry from a manufacturing machine to at least one device for further processing, having a conveyor belt (2) which supplies the articles substantially horizontally transversely to their axis in a stacked formation, and at least one conveyor belt (6) which forms a T-shaped branch with the conveyor belt, guides the articles substantially vertically downwards, is constructed as a drop shaft and may be blocked with respect to the supplying conveyor belt in the region of the T-shaped branch by a separating means (20) penetrating the flow of articles transversely to their axis between opposing delimiting walls (11, 12) of the drop shaft substantially in the supply direction (arrow 4) of the mass flow of articles (3), characterized in that the separating means (20) may be moved obliquely upwards towards the opposing drop-shaft entry edge by means of a vertical component.

2. A conveyor arrangement according to Claim 1, characterized in that the separating means (20) has a belt (17) which is fixed to the drop-shaft entry of the delimiting wall (11) on the supply side, is guided about the leading edge (18) of an arm (19) which may be withdrawn from the delimiting wall (11) below the drop-shaft entry and is held at its free end by a resilient tension connection (22).

3. A conveyor arrangement according to Claim 1 or 2, characterized in that a conveyor drum (13) which may be driven in the supply direction (arrow 4) of the mass flow of articles (3) is arranged at the drop-shaft entry edge of the opposing delimiting wall (12).

4. A conveyor arrangement according to one of Claims 1 to 3, characterized in that opposite the drop-shaft entry, which may be blocked by the separating means (20), there is a ventilated compensating volume (32) of the supplying conveyor belt (2).

5. A conveyor arrangement according to Claim 4, characterized in that the compensating volume (32) comprises two flaps (36, 37) which may be deflected about inner pivot axes (33, 34) and whereof the free ends are connected by way of a flexible cover (38) lying on the flow of articles (3).

6. A conveyor arrangement according to one of Claims 2 to 5, characterized in that the arm (19) is arranged on a pneumatically actuated carriage (23) which is equipped with a linear guide means (24).

## Revendications

1. Installation de transport pour transférer des articles en forme de tige de l'industrie de transformation du tabac, d'une machine de production à au moins un dispositif de transformation ultérieure, comportant une voie transporteuse (2) amenant les articles mis sous forme d'un empilage, transversalement à son axe, en direction sensiblement horizontale, et au moins une voie transporteuse (6) réalisée sous forme d'une cheminée de descente, qui forme un embranchement en T avec la première voie transporteuse et conduit les articles vers le bas en direction sensiblement verticale et qui peut être obturée par rapport à la voie transporteuse d'amenée, dans la région de l'embranchement en T, par un moyen de séparation (20) pénétrant transversalement à l'axe dans le flux d'articles, entre des parois de délimitation (11, 12), opposées l'une à l'autre, de la cheminée de descente, sensiblement dans le sens d'amenée (flèche 4) du flux massique d'articles (3), caractérisée en ce que le moyen de séparation (20) est déplaçable obliquement vers le haut, avec une composante verticale, jusqu'au bord opposé de l'entrée de la cheminée.

2. Installation de transport selon la revendication 1, caractérisée en ce que le moyen de séparation (20) comporte une bande (17) fixée, au niveau de l'entrée de la cheminée, à la paroi de délimitation (11) située du côté de l'amenée, cette bande étant guidée autour du bord avant (18) d'une lame (19) pouvant sortir de la paroi de délimitation (11), en dessous de l'entrée de la cheminée, et étant retenue, à son extrémité libre, par un lien tendeur (22) ayant l'élasticité d'un ressort.

3. Installation de transport selon la revendication 1 ou 2, caractérisée en ce qu'un rouleau pour bande (13), qui peut être entraîné dans le sens d'amenée (flèche 4) du flux massique d'articles (3), est disposé au niveau du bord d'entrée de cheminée de la paroi de délimitation opposée (12).

4. Installation de transport selon l'une des revendications 1 à 3, caractérisée en ce qu'un volume compensateur de gonflement (32) de la voie transporteuse d'amenée (2) est placé en vis-à-vis de l'entrée de la cheminée, qui peut être obturée par le moyen de séparation (20).

5. Installation de transport selon la revendication 4, caractérisée en ce que le volume compensateur (32) comprend deux volets (36, 37) qui peuvent être déviés autour d'axes de pivotement intérieurs (33, 34) et dont les extrémités libres sont reliées au moyen d'une couverture flexible (38) s'appliquant sur le flux d'articles (3).

6. Installation de transport selon l'une des revendications 2 à 5, caractérisée en ce que la lame (19) est disposée sur un chariot (23) à actionnement pneumatique, équipé d'un guide rectiligne (24).
